# EUROPÄISCHE PATENTSCHRIFT

(11) **EP 0 296 343 B1**
(45) Veröffentlichungstag und Bekanntmachung des Hinweises auf die Patenterteilung: **25.08.1993**
(21) Anmeldenummer: 88107291.2
(22) Anmeldetag: 06.05.1988
(51) Int. Cl.: B65D 81/18

(54) **Behälter zur Darbietung kühlungsbedürfter Waren in Verkaufsräumen**
Container for displaying articles kept at a low temperature in a sales area
Récipient de présentation, dans des locaux de vente, d'articles devant être maintenus à basse température

(30) Priorität: 24.06.1987 DE 3720902
(43) Veröffentlichungstag der Anmeldung: 28.12.1988
(73) Patentinhaber: GERVAIS DANONE AG, D-81735 München (DE)
(72) Erfinder: Leiminger, Max, D-8025 Unterhaching (DE)
(74) Vertreter: TER MEER STEINMEISTER & PARTNER GbR

(56) Entgegenhaltungen:
- CH-A- 319 106
- DE-B- 2 047 445
- DE-B- 2 238 829
- US-A- 3 719 408
- US-A- 4 000 815
- US-A- 4 090 659

## Beschreibung

Die Erfindung betrifft einen Behälter zur Darbietung kühlungsbedürftiger Waren in Verkaufsräumen, welcher Behälter nach Art eines Faltkartons mit Wandelementen ausgebildet ist und einen Aufnahmeteil für ein auswechselbares Kühlorgan aufweist.

Zahlreiche Waren, insbesondere Nahrungsmittel, erreichen nur bei abgesenkten Temperaturen eine ausreichende Haltbarkeit. Die verringerte Temperatur muß beim Transport vom Hersteller zum Handel, bei der anschließenden Lagerung beim Handel und auch bei der Darbietung in den Verkaufsräumen des Einzelhandels möglichst lückenlos aufrechterhalten werden. Beim Handel sind daher Kühlräume zur Lagerung der betroffenen Waren vorgesehen, und in den Verkaufsräumen befinden sich Kühltruhen oder Kühlschränke, aus denen der Kunde die ausgewählten Waren entnehmen kann.

Der verfügbare Raum innerhalb derartiger Kühltruhen oder Kühlschränke ist naturgemäß begrenzt. Sollen zusätzliche, kühl zu haltende Waren angeboten werden, so müssen zusätzliche Kühlmöbel der genannten Art aufgestellt werden. Dies verursacht verhältnismäßig hohe Kosten und scheitert vielfach auch an Platzmangel.

Auf der anderen Seite ist es weitgehend üblich, Waren auf den Gängen zwischen den Regalen von Supermärkten und auf anderen Freiflächen auf die verschiedenste Art darzubieten. Diese sogenannte Zweitplazierung kommt bisher für kühl zu haltende Waren nicht in Betracht, da die Kühlhaltung bzw. Kühlung dieser Waren nicht gewährleistet werden kann. Sie müssen daher zwangsläufig in dem begrenzten Raum herkömmlicher Kühlmöbel untergebracht werden.

Die DE-B2 22 28 829 zeigt einen Kühlcontainer für die besonderen Bedingungen der Luftfahrt. Zum Kühlen wird Trockeneis verwendet. Es soll eine gleichmäßige Temperaturverteilung im Kühlraum erreicht werden. Zu diesem Zweck wird das herabfallende Kühlgas von dem oben im Behälter liegenden Trockeneis über bestimmte Kanalsysteme nach unten verteilt.

Die US-A-3 719 408 zeigt ein Kühlgehäuse für einen Verkaufswagen mit einem im oberen Bereich liegenden Kühlorgan.

Der Erfindung liegt die Aufgabe zugrunde, einen Behälter zu schaffen, der in einfacher und kostengünstiger Weise eine Zweitplazierung von kühlungsbedürftigen Waren an beliebiger Stelle und auch in kleineren Einheiten ermöglicht.

Diese Aufgabe wird erfindungsgemäß durch einen Behälter der eingangs genannten Art gelöst, der dadurch gekennzeichnet ist, daß der Aufnahmeteil als ein das Kühlaggregat tragendes, streifenförmiges Brückenelement ausgebildet ist, das auf den oben offenen Behälter aufsetzbar ist, und daß der Verdampfer des Kühlorgans an der Unterseite des Brückenelements angeordnet ist.

Da die betreffenden Waren zumeist auf dem Wege vom Hersteller zum Kühlraum des Einzelhandels lückenlos kühl gehalten werden und somit kühl in den Verkaufsraum gelangen, können sie in einem wärmeisolierenden Behälter wesentlich länger kühl gehalten werden als bei offener Darbietung. Sofern die Waren vom Hersteller in einem geschlossenen, als Verpackung dienenden Behälter angeliefert werden, kann dieser ggf. unmittelbar als wärmeisolierender Behälter dienen, der lediglich zur Entnahme der Waren geöffnet werden muß. Der Behälter wird mit Hilfe eines auswechselbaren Kühlorgans gekühlt. Während der Nacht wird zweckmäßigerweise die offene Seite abgedeckt.

Ein erfindungsgemäßer Behälter besteht vorzugsweise aus einzelnen, leicht zusammensetzbaren oder nach Art eines Faltkartons verbundenen und aufrichtbaren Wandelementen mit möglichst hoher Wärmeisolation. Auf dem Behälter wird im Verkaufsraum ein auswechselbares Kühlorgan angebracht.

Entsprechend einer Ausführungsform der Erfindung besteht der Behälter aus einem Faltkarton aus Wellpappe, der zusammengelegt transportierbar ist und erst unmittelbar vor seinem Einsatz aufgerichtet werden muß. Es kommt jedoch auch ein Behälter aus einzelnen Wandelementen in Betracht, die mit Hilfe von geeigneten Verbindungsorganen zusammengesteckt oder mit Hilfe von Klebstreifen zusammengeklebt werden. Die Wärmeisolierung von Wellpappe reicht vielfach aus, jedoch können die Wandelemente bei höheren Anforderungen an die Wärmeisolierung auch aus Polystyrol oder dergleichen bestehen.

Der erfindungsgemäße Behälter kann in verschiedenen Formen verwendet werden. Wird der Boden fortgelassen, so kann der Behälter über eine mit Waren beladene Palette gestülpt werden. Andererseits kann der Deckel fortgelassen oder zumindest abhebbar ausgebildet sein, so daß der Behälter nach Art einer von oben offenen Kühltruhe eingesetzt und unmittelbar in einem Verkaufsraum aufgestellt werden kann. Wird ein seitliches Wandelement fortgelassen, so kann der Behälter zur Bildung eines Regals zusammen mit entsprechenden Behältern gestapelt werden.

Für die verschiedenen zuvor erwähnten Anwendungsfälle kann ein und derselbe Behälter verwendet werden, bei dem wahlweise die offene Seite nach unten, nach oben oder zur Seite gerichtet wird.

Als Kühlorgan kommt ein Kühlakku oder auch ein Peltier-Element in Betracht, ggf. auch ein herkömmliches Kühlaggregat. Das Kühlorgan wird lösbar auf den offenen Behälter aufgesetzt.

Im folgenden werden bevorzugte Ausführungsbeispiele eines erfindungsgemäßen Behälters, im weiteren Verlauf Kühlbehälter genannt, anhand der beigefügten Zeichnung näher erläutert.
- Fig. 1 bis 3: zeigen eine andere Ausführungsform der Erfindung in einem Querschnitt, einem Längsschnitt und einer perspektivischen Draufsicht.

Fig. 1, 2 und 3 zeigen eine besonders vorteilhafte Ausführungsform der Erfindung in einem Querschnitt, einem Längsschnitt und einer perspektivischen Draufsicht.

Ein wärmeisolierender Behälter 70 steht auf einer Palette 72. Der Behälter 70 ist ein üblicher Karton, auf dessen Boden 74 eine beispielsweise 5 cm dicke Platte 76 aus isolierendem Material, beispielsweise Kunststoffschaum, aufgelegt ist. Entsprechende Platten 78,80,82,84 sind von innen gegen die Wände des Kartons gelegt. Die Wände des Kartons weisen in der Verlängerung nach oben Klappen 86,88,90,92 auf, die oben über die seitlichen Isolier-Platten 78 bis 84 herumgeklappt sind. Dadurch ergibt sich eine stabile und gut isolierende Konstruktion.

In diesem Falle ist als Kühlorgan ein herkömmliches Kühlaggregat 94 vorgesehen, das über eine elektrische Leitung 96 elektrischen Strom aufnimmt. Das Kühlaggregat 94 ist lediglich als geschlossenes Gehäuse mit Lüftungsgittern dargestellt, enthält jedoch im Inneren einen Elektromotor, einen Kompressor und die bei Kühlaggregaten üblichen Leitungen und Ventile.

Das Kühlaggregat 94 ist auf einer Brücke 98 angeordnet, die beispielsweise durch ein streifenförmiges Blech gebildet wird, das an den beiden gegenüberliegenden Seiten abgewinkelte Flansche 100,102 aufweist, so daß die Brücke 98 in der in Fig. 1 gezeigten Weise auf den Behälter 70 aufgesetzt werden kann und diesen mit den Flanschen 100,102 auf den gegenüberliegenden Seiten übergreift.

Ein langgestreckter Verdampfer 104 befindet sich unterhalb der Brücke 98 und somit im inneren oberen Bereich des Behälters 70. Der Verdampfer 104 besteht beispielsweise gemäß Fig. 1 aus einer langgestreckten Kühlrohr-Schlange 106, auf die quergerichtete Bleche 108 zur Verstärkung des Wärmeaustausches aufgesetzt sind.

Diese Ausführungsform ist insbesondere deshalb vorteilhaft, weil die Kälte des Kühlaggregats 94 von der Oberseite des Behälters in diesen absinkt und sich gut über die gesamten Waren verteilt. Im übrigen kann das Kühlaggregat mit Hilfe von Handgriffen 110,112 leicht aufgesetzt oder abgenommen werden.

Der Behälter 70 kann auch in diesem Falle die Verpackung der Waren darstellen, in der die Waren vom Hersteller angeliefert werden. In diesem Falle können die Waren beim Hersteller, beim Transport zum Händler und ggf. im Lagerraum des Händlers kühl gehalten werden, so daß sie bei der Darbietung im Verkaufsraum nicht heruntergekühlt werden müssen. Das Kühlaggregat 94 benötigt daher nur eine verhältnismäßig geringe Leistung, die die laufenden Wärmeverluste ausgleicht. Die Wärmeverluste können auch in diesem Falle außerhalb der Verkaufszeiten durch Abdecken des Behälters 70 eingeschränkt werden.

## Patentansprüche

1. Behälter zur Darbietung kühlungsbedürftiger Waren in Verkaufsräumen, welcher Behälter nach Art eines Faltkartons mit Wandelementen (78-84) ausgebildet ist und einen Aufnahmeteil für ein auswechselbares Kühlorgan (94) aufweist, dadurch **gekennzeichnet,** daß der Aufnahmeteil als ein das Kühlaggregat (94) tragendes, streifenförmiges Brückenelement (98) ausgebildet ist, das auf den oben offenen Behälter (70) aufsetzbar ist, und daß der Verdampfer (104) des Kühlorgans an der Unterseite des Brückenelements (98) angeordnet ist.

2. Behälter nach Anspruch 1, dadurch **gekennzeichnet,** daß der Behälter aus einem wärmeisolierendem Material besteht.

3. Behälter nach Anspruch 1 oder 2, dadurch **gekennzeichnet,** daß der Behälter aus einem Verbundmaterial aus Wellpappe und einem wärmeisolierendem Material, insbesondere Kunststoffschaum besteht.

## Claims

1. Container for displaying articles to be kept at a low temperature in sales areas, which is in the form of a folding cardboard box with wall components (78-84), and has an accommodation part for a replaceable cooling unit (94), characterised in that the accommodation part consists of a bridge component in strip form, which supports the cooling unit (94) and can be positioned on the container (70), which is open at the top, and in that the evaporator (104) of the cooling unit is disposed on the lower side of the bridge component.

2. Container according to Claim 1, characterised in that the container consists of a heat-insulating material.

3. Container according to Claim 1 or Claim 2, characterised in that the container consists of composite material made of corrugated cardboard and a heat-insulating material, in particular synthetic foam.

## Revendications

1. Récipient de présentation d'articles devant être maintenu à basse température dans des locaux de vente, qui est formé comme un carton plié avec des éléments de paroi (78-84) et comporte une partie formant réceptacle pour un organe de refroidissement amovible, caractérisé en ce que la partie formant réceptacle est réalisée comme une passerelle (98) en forme de bande supportant le groupe de refroidissement (94), qui peut être posée sur le dessus du récipient (70) ouvert, et que l'évaporateur (104) de l'organe de refroidissement est disposé sur la face inférieure de la passerelle (98).

2. Récipient selon la revendication 1, caractérisé en ce qu'il est constitué d'un matériau thermiquement isolant.

3. Récipient selon la revendication 1 ou 2, caractérisé en ce qu'il est constitué d'un composite de carton ondulé et d'un matériau thermiquement isolant, en particulier une mousse synthétique.
